# EUROPÄISCHE PATENTSCHRIFT

(11) **EP 2 006 236 B1**
(45) Veröffentlichungstag und Bekanntmachung des Hinweises auf die Patenterteilung: **28.09.2011**
(21) Anmeldenummer: 07110653.8
(22) Anmeldetag: 20.06.2007
(51) Int. Cl.: B66B 15/04, F16H 55/36

(54) **Aufzugstragmittel und Aufzugselement zum Antreiben oder Umlenken des Aufzugstragmittels in einer Aufzugsanlage**
Lift load-bearing member and elevator element for driving or returning of said lift load-bearing member in an elevator system
Moyen de support d'ascenseur et élément d'ascenseur destiné à entraîner ou renvoyer ledit moyen de support d'ascenseur dans une installation d'ascenseur

(43) Veröffentlichungstag der Anmeldung: 24.12.2008
(73) Patentinhaber: Inventio AG, 6052 Hergiswil (CH)
(72) Erfinder: Blöchle, Hans, 6052, Hergiswil / NW (CH); Ach, Ernst, 6030, Ebikon (CH)

(56) Entgegenhaltungen:
- EP-A- 1 096 176
- WO-A-00/59819
- GB-A- 2 162 283
- US-A1- 2007 062 762

## Beschreibung

Die Erfindung betrifft ein Aufzugselement zum Antreiben und/oder Umlenken eines Aufzugstragmittels in einer Aufzugsanlage sowie ein Verfahren zur Herstellung eines solchen Aufzugselements. Ein erfindungsgemässes Aufzugselement weist mindestens eine Kontaktfläche auf, über welche das Aufzugselement mit dem Aufzugstragmittel zusammenwirkt, um eine Antriebskraft von einer Antriebseinheit auf das Aufzugstragmittel zu übertragen oder ein solches Aufzugstragmittel innerhalb der Aufzugsanlage umzulenken. Bevorzugt ist ein solches Aufzugselement in der Form einer Treibscheibe oder einer Umlenkscheibe ausgeführt. Unter einem Aufzugstragmittel ist dabei ein flexibles Zugelement zu verstehen, beispielsweise ein Seil oder ein flachriemenartiges Zugelement, mit welchem mindestens eine Aufzugskabine in der Aufzugsanlage getragen und bewegt wird.

Es ist bekannt, solche Aufzugselemente derart herzustellen, dass ihre mit dem Aufzugstragmittel zusammenwirkenden Kontaktflächen im Wesentlichen eine einheitliche Rauheit aufweisen, so dass Rauheitsmessungen an deren Kontaktflächen bei Messungen mit unterschiedlichan Verfahrrichtungen des Tastelements des Rauheitsmessgeräts im Wesentlichen dieselben Rauheitswerte ergeben.

So offenbart WO-A-00/59819 eine Treibscheibe, welche durch Sand- oder Kugelstrahlen bearbeitet wird. Gestrahlte Oberflächen weisen eine einheitliche Rauheit in Bezug zur Messrichtung der Rauheit auf. In WO-A-00/59819 sind Umfangsoberflächenrauigkeiten von 1 bis 3 Mikrometern offenbart. Aufzugselemente gemäss dem bekannten Stand der Technik haben entweder einen relativ hohen Verschleiss an den Aufzugstragmitteln zur Folge, wenn ihre Kontaktflächen in Umfangsrichtung mit zu hoher Rauheit hergestellt sind, oder sie verursachen hohe Herstellkosten, weil die in Richtung der

Aufzugselementachsen zulässige höhere Rauheit der Kontaktflächen nicht zugunsten einer kostengünstigeren Herstellung ausgenutzt wird. Ausserdem kann - insbesondere bei Anwendung von Flachriemen als Aufzugstragmittel - eine zu geringe Rauheit der Kontaktflächen in Achsrichtung der Aufzugselemente die seitliche Führungswirkung negativ beeinflussen, welche bewirkt, dass sich das Aufzugstragmittel mittig über die antreibenden und/oder umlenkenden Aufzugselemente bewegt.

Der vorliegenden Erfindung liegt die Aufgabe zugrunde, ein Aufzugselement der vorstehend beschriebenen Art zu schaffen, bei welchem mit möglichst geringem Herstellungsaufwand eine Optimierung des Verschleissverhaltens zwischen Aufzugselement und Aufzugstragmittel erreicht werden kann.

Erfindungsgemäß wird die Aufgabe durch ein Aufzugstragmittel und ein Aufzugselement gelöst, bei welchem der in Umfangsrichtung des Aufzugselements gemessene arithmetische Mittenrauwert der Kontaktfläche 0,1 bis 0,8 Mikrometer beträgt. Einer der Vorteile von Kontaktflächen mit einer Rauheit gemäss diesen Vorgaben liegt in geringem Verschleiss des Aufzugstragmittels wie auch der Kontaktflächen des Aufzugselements selbst. Ein weiterer Vorteil liegt darin, dass die maximale Traktionskraft zwischen dem Aufzugselement und dem Aufzugstragmittel relativ genau begrenzt ist, was inbesondere in Betriebssituationen wichtig ist, in welchen das Aufzugstragmittel während einer limitierten Zeit gegenüber dem Aufzugselement gleiten soll. Eine solche Betriebssituation kann beispielsweise auftreten, wenn infolge einer Steuerungspanne die Aufzugskabine oder das Gegengewicht auf ihre unteren Bahnbegrenzungen auffahren, oder wenn die Aufzugskabine oder das Gegengewicht entlang ihrer Fahrbahnen aus anderen Gründen blockiert werden.

Die Aufgabe wird in einer Ausführungsform durch ein Aufzugstragsmittel und ein Aufzugselement gelöst, welches derart hergestellt ist, dass der in Umfangsrichtung des Aufzugselements gemessene arithmetische Mittenrauwert seiner mindestens einen Kontaktfläche und der in Achsrichtung der Aufzugselemente gemessene Mittenrauwert seiner Kontaktfläche unterschiedlich sind. Der Vorteil der Lösung liegt darin, dass - bei zwecks Verschleissminimierung erforderlicher geringer Rauheit in Umfangsrichtung - die Herstellkosten des Aufzugselements gegenüber einem Aufzugselement mit in beiden Richtungen gleicher Rauheit reduziert werden können. Ausserdem kann - insbesondere bei Anwendung von Flachriemen als Aufzugstragmittel - eine erhöhte Rauheit der Kontaktflächen in Achsrichtung des Aufzugselements die seitliche Führung des Aufzugstragmittels auf dem Aufzugselement positiv beeinflussen.

Vorteilhafte Ausgestaltungen und Weiterbildungen des Erfindungsgegenstands gehen aus den Unteransprüchen hervor und sind im Folgenden beschrieben:

Gemäss einer vorteilhaften Ausgestaltung der Erfindung ist zwischen dem in Umfangsrichtung des Aufzugselements gemessenen arithmetische Mittenrauwert der Kontaktfläche und dem in Achsrichtung der Aufzugselemente gemessenen Mittenrauwert der Kontaktfläche ist eine Differenz von mehr als 0,2 Mikrometer vorhanden. Damit lassen sich einerseits geringere Herstellkosten erreichen, andererseits wird dadurch die seitliche Führung des Aufzugstragmittels auf dem Aufzugselement verbessert.

Gemäss einer weiteren Ausgestaltung der Erfindung beträgt der in Achsrichtung des Aufzugselements gemessene arithmetische Mittenrauwert der Kontaktfläche mehr als 0,4 Mikrometer. Auch diese Ausgestaltung dient dazu, die Herstellkosten des Aufzugselements zu reduzieren und die seitliche Führung des Aufzugstragmittels auf dem Aufzugselement zu verbessern.

Gemäss einer weiteren Ausgestaltung der Erfindung ist die mindestens eine Kontaktfläche des Aufzugselements durch Drehen, Feindrehen oder Profil-Rundschleifen bearbeitet. Damit lässt sich und die gewünschte Kontaktflächenrauheit bei möglichst geringen Herstellkosten erreichen.

Gemäss einer weiteren Ausgestaltung der Erfindung weist mindestens eine Kontaktfläche des Aufzugselements eine Beschichtung, vorzugsweise eine chromhaltige Beschichtung, auf. Damit kann einerseits der Verschleisswiderstand verbessert werden. Andererseits kann damit die zwischen dem Aufzugselement und dem Aufzugstragmittel auftretende maximale Traktionskraft beeinflusst werden.

Gemäss einer weiteren Ausgestaltung der Erfindung ist das Aufzugselement aus einem Vergütungsstahl hergestellt und weist mindestens in den Bereichen seiner mindestens einen Kontaktfläche eine Härte von 15 bis 30 HRC auf. Damit ist ein ausreichender Verschleisswiderstand des Aufzugselements gewährleistet.

Gemäss einer weiteren Ausgestaltung der Erfindung bildet das Aufzugselement eine einstückige Einheit mit einer Antriebswelle einer Antriebseinheit der Aufzugsanlage. Dies hat einerseits den Vorteil, dass Aufzugselemente, die die Funktion von Treibscheiben zum Antreiben der Aufzugstragmittels haben, problemlos mit einer Antriebswelle kombiniert werden können, die annähernd denselben Durchmesser wie die Aufzugselemente hat. Andererseits lassen sich durch die Integration der Aufzugselemente in die Antriebswelle die Herstellkosten reduzieren.

Gemäss einer weiteren Ausgestaltung der Erfindung ist das Aufzugselement zum Zusammenwirken mit mindestens einem Aufzugstragmittel ausgebildet, welches die Form eines Flachriemens oder eines Keilrippenriemens oder eines Keilriemens aufweist oder einen runden Querschnitt hat. Beim Zusammenwirken des erfindungsgemässen Aufzugselements mit dem üblicherweise aus einem elastomeren Kunststoff bestehenden Mantel solcher Aufzugstragmittel resultiert eine definierte maximale Traktionskraft sowie geringer Verschleiss am Aufzugstragmittel wie auch am Aufzugselement.

Ausführungsbeispiele des erfindungsgemässen Aufzugselements sind im Folgenden anhand der beigefügten Zeichnungen erläutert.
- Fig. 1: zeigt ein erfindungsgemässes Aufzugselement in Kombination mit Aufzugstragmitteln in Form von Flachriemen.
- Fig. 2: zeigt ein erfindungsgemässes Aufzugselement mit Aufzugstragmitteln in Form von Keilrippenriemen.

Fig. 1 zeigt ein erfindungsgemässes Aufzugselement 1 zum Antreiben und/oder Umlenken eines Aufzugstragmittels 2 in einer Aufzugsanlage, wobei das Aufzugselement 1 in Form einer auf einer Antriebswelle 3 einer Antriebseinheit fixierten Treibscheibe vorhanden ist. Dieses Aufzugselement 1 umfasst drei Kontaktflächen 4, die im Aufzugsbetrieb mit drei Aufzugstragmitteln 2 in Form von Flachriemen zusammenwirken, wobei diese Aufzugstragmittel 2 mit einer (nicht dargestellten) Aufzugskabine und einem Gegengewicht einer Aufzugsanlage in Verbindung stehen, um diese in einem Aufzugsschacht zu tragen und anzutreiben. Die Kontaktflächen 4 sind ballig ausgeführt, was dazu dient, die Aufzugstragmittel 2 (Flachriemen) während des Aufzugsbetriebs in der Mitte der jeweils zugeordneten Kontaktfläche 4 zu führen.

In Fig. 2 ist ein zweites Ausführungsbeispiel eines erfindungsgemässen Aufzugselements 11 zum Antreiben und/oder Umlenken eines Aufzugstragmittels 12 in einer Aufzugsanlage. Das in Fig. 2 dargestellte Aufzugselement ist in die Antriebswelle 13 einer Antriebseinheit integriert und bildet mit dieser eine einstückige Einheit. Das Aufzugselement 11 wirkt hier mit zwei Aufzugstragmitteln 12 zusammen, die mit einer (nicht dargestellten) Aufzugskabine und einem Gegengewicht einer Aufzugsanlage in Verbindung stehen, um diese in einem Aufzugsschacht zu tragen und anzutreiben. Die dargestellten Aufzugstragmittel 12 haben die die Form von drahtseilverstärkten Keilrippenriemen, deren Keilrippenprofil in korrespondierende Keilnuten 15 des zweiten Aufzugselements 11 eingreifen. Die Flanken dieser Keilnuten bilden Kontaktflächen 14, über welche das zweite Aufzugselement 11 mit den zweiten Aufzugstragmitteln 12 zusammenwirkt. Die Aufzugstragmittel 12 umfassen je einen Riemenkörper 12.1 aus einem abriebfesten Elastomer, in welche zur Gewährleistung ausreichender Zugfestigkeit Zugträger 12.2 aus Stahldraht-oder Kunstfaserlitzen eingebettet sind. Die Integration des in Fig. 2 gezeigten Aufzugselements 11 in eine Antriebs-oder Umlenkwelle 13 ermöglicht die Verwendung von Aufzugselementen mit sehr geringen Durchmessern in Kombination mit grösstmöglichen zugeordneten Wellendurchmessern.

Erfindungsgemässe Aufzugselemente, wie sie beispielsweise in Fig. 1 und 2 gezeigt sind, sind vorzugsweise aus Stahl, insbesondere aus Vergütungsstahl, hergestellt, der - mindestens im Bereich der Kontaktfläche 4; 14 - eine Zugfestigkeit von 600 - 1000 N/mm² und/oder eine Rockwell C-Härte von mindestens 15 HRC aufweist.

Die Herstellung solcher Aufzugselemente 1; 11, insbesondere die Bearbeitung ihrer Kontaktflächen 4; 14, erfolgt zweckmässigerweise durch Drehen, Feindrehen oder Profilrundschleifen auf Werkzeugmaschinen, die für die Erzeugung von Oberflächen mit geringer Rauheit geeignet sind.

Nach einer weiteren Ausführungsform der Erfindung sind die Kontaktflächen 4; 14 der Aufzugselemente 1; 11 mit Beschichtungen versehen, die eine Oberflächenstruktur mit den erfindungsgemässen Rauheitseigenschaften aufweisen und ausreichend verschleissfest sind. Als zweckmässig haben sich chromhaltige Beschichtungen, insbesondere Hartchromschichten erwiesen.

Die Kontaktflächen 4; 14 der Aufzugselemente 1; 11 sind so bearbeitet oder beschichtet, dass der in Umfangsrichtung der Aufzugselemente gemessene arithmetische Mittenrauwert der Kontaktflächen und der in Achsrichtung der Aufzugselemente gemessene Mittenrauwert der Kontaktflächen unterschiedlich sind. Dadurch werden Herstellkosten eingespart, indem die Bearbeitungsqualität der Kontaktflächen nicht für beide Richtungen die definierten Höchstanforderungen zu erfüllen hat. Ausserdem kann durch eine in Achsrichtung des Aufzugselements erhöhte Rauheit der Kontaktflächen die seitliche Führung des Aufzugstragmittels auf dem Aufzugselement verbessert werden, insbesondere wenn es sich bei dem Aufzugstragmittel um einen Flachriemen oder einen Keilrippenriemen handelt. In den Fig. 1 und 2 sind die Messrichtungen für die Rauheitsmessung in Umfangsrichtung mit A und die Messrichtungen für die Rauheitsmessung in Axialrichtung mit B bezeichnet.

Um Verschleiss an den Aufzugstragmitteln - insbesondere bei relativ lange andauerndem Schlupf zwischen den Aufzugselementen 1; 11 und den Aufzugstragmitteln 2; 12 - zu reduzieren, sind die Kontaktflächen 4; 14 so bearbeitet bzw. beschichtet, dass der in Umfangsrichtung A des Aufzugselements 1; 11 gemessene arithmetische Mittenrauwert Rₐ der Kontaktflächen 4; 14 weniger als 1 Mikrometer beträgt. Eine noch weitergehende Verhinderung von Verschleiss kann erreicht werden, wenn der genannte Mittenrauwert Rₐ zwischen 0,1 und 0,8 Mikrometer, besonders bevorzugt zwischen 0,2 und 0,6 Mikrometer beträgt. Relativ lange anhaltender Schlupf von bis zu 60 Sekunden Dauer kann in einer Aufzugsanlage beispielsweise auftreten, wenn infolge eines Steuerungsdefekts die Aufzugskabine oder das Gegengewicht auf ihre Fahrwegbegrenzungen auffahren oder sonstwie blockiert werden.

Als Mittenrauwert ist im Zusammenhang mit der vorliegenden Erfindung der in der Norm DIN EN ISO 4287 definierte Mittenrauwert Rₐ zu verstehen.

Ein vorteilhafter Kompromiss zwischen der Forderung nach Verschleissreduzierung und der Forderung nach geringen Herstellkosten bzw. nach vorteilhaften Seitenführungseigenschaften ist mit einer Ausführungsform der Aufzugselemente 1; 11 erreichbar, bei welcher zwischen dem in Umfangsrichtung der Aufzugselemente 1; 11 gemessenen arithmetischen Mittenrauwert Rₐ der Kontaktflächen 4; 14 und dem in Achsrichtung der Aufzugselemente gemessenen Mittenrauwert Rₐ der Kontaktflächen eine Differenz von mehr als 0,2 Mikrometer vorhanden ist.

Vorteilhafte Ergebnisse in Bezug auf Herstellkosten und Seitenführungseigenschaften beim Zusammenwirken mit Aufzugstragmitteln in Form von Flachriemen oder Keilrippenriemen sind erzielbar, wenn der in Achsrichtung des Aufzugselements gemessene arithmetische Mittenrauwert Rₐ der Kontaktflächen 4; 14 mehr als 0,4 Mikrometer, vorzugsweise 0,4 bis 0,95 Mikrometer beträgt.

Selbstverständlich sind weitere Ausführungsformen erfindungsgemässer Aufzugselemente realisierbar, die beispielsweise jeweils mit mindestens einem Keilriemen, Rundriemen oder mit mindestens einem runden Stahldrahtseil zusammenwirken. Die riemenartigen Aufzugstragmittel umfassen vorzugsweise Riemenkörper aus einem abriebfesten Elastomer, vorzugsweise aus Polyurethan (PU) oder Ethylen-Propylen(-Dien)-Copolymer (EPM, EPDM), wobei diese Riemenkörper durch Zugträger aus Stahldraht- oder Kunstfaserlitzen in Längsrichtung verstärkt sind. Bei solchen Aufzugstragmitteln wirken die Kontaktflächen der Aufzugselemente mit elastomeren Materialien der Aufzugstragmittel zusammen. Wenn Stahldrahtseile als Aufzugstragmittel verwendet werden, können diese Stahldrahtseile mit oder ohne Ummantelung mit den erfindungsgemässen Aufzugselementen zusammenwirken, wobei Ummantelungen vorzugsweise ebenfalls aus einem elastomeren Werkstoff, beispielsweise aus Polyurethan, bestehen.

## Patentansprüche

1. Aufzugstragmittel (2, 12) und Aufzugselement (1; 11) zum Antreiben oder Umlenken des Aufzugstragmittels (2: 12) in einer Aufzgsanlage, wobei das Aufzugselement mindestens eine Kontaktfläche (4; 14) aufweist, die mit dem Aufzugstragmittel (2; 12) zusammenwirkt, **dadurch gekennzeichnet, dass** der in Umfangsrichtung (A) des Aufzugselements (1; 11) gemessene arithmetische Mittenrauwert der Kontaktfläche (4; 14) 0,1 bis 0,8 Mikrometer beträgt.

2. Aufzugstragmittel (2, 12) und Aufzugselement (1; 11) nach Anspruch 1, **dadurch gekennzeichnet, dass** der in Umfangsrichtung (A) des Aufzugselements (1; 11) gemessene arithmetische Mittenrauwert der Kontaktfläche (4; 14) und der in Achsrichtung (B) des Aufzugselements gemessene Mittenrauwert der Kontaktfläche (4; 14) unterschiedlich sind.

3. Aufzugstragmittel (2, 12) und Aufzugselement (1,11) nach Anspruch 1 oder 2, **dadurch gekennzeichnet, dass** zwischen dem in Umfangsrichtung (A) des Aufzugselements (1; 11) gemessenen arithmetische Mittenrauwert der Kontaktfläche (4; 14) und dem in Achsrichtung (B) des Aufzugselements (1; 11) gemessenen arithmetischen Mittenrauwert der Kontaktfläche (4; 14) eine Differenz von mehr als 0,2 Mikrometer vorhanden ist.

4. Aufzugetragmittel (2,12) und Aufzugselement (1; 11) nach einem der Ansprüche 1 bis 3,
**dadurch gekennzeichnet, dass**
der in Achsrichtung (B) des Aufzugselements (1; 11) gemessene arithmetische Mittenrauwert der Kontaktfläche (4; 14) mehr als 0,4 Mikrometer.

5. Aufzugetragmittel (2,12) und Aufzugselement (1; 11) nach einem der Ansprüche 1 bis 4, **dadurch gekennzeichnet, dass** die Kontaktfläche (4; 14) durch Drehen oder Feindrehen oder Profil-Rundschleifen bearbeitet ist.

6. Aufzugetragmittel (2,12) und Aufzugselement (1; 11) nach einem der Ansprüche 1 bis 5, **dadurch gekennzeichnet,**
**dass** die Kontaktfläche (4; 14) eine Beschichtung, vorzugsweise eine chromhaltige Beschichtung aufweist.

7. Aufzugetragmittel (2,12) und Aufzugselement (1; 11) nach einem der Ansprüche 1 bis 6, **dadurch gekennzeichnet,**
**dass** das Aufzugselement (1; 11) aus einem Vergütungsstahl hergestellt ist und im Bereich seiner Kontaktfläche eine Härte von 15 bis 30 HRC aufweist.

8. Aufzugetragmittel (2,12) und Aufzugselement (1; 11) nach einem der Ansprüche 1 bis 7, **dadurch gekennzeichnet,**
**dass** das Aufzugselement (1; 11) eine einstückige Einheit mit einer Antriebswelle (13) einer Antriebseinheit bildet.

9. Aufzugetragmittel (2,12) und Aufzugselement (1; 11) nach einem der Ansprüche 1 bis 8, **dadurch gekennzeichnet, dass** das Aufzugselement (1; 11) zum Zusammenwirken mit mindestens einem Aufzugstragmittel (2; 12) ausgebildet ist, welches die Form eines Flachriemens oder eines Keilrippenriemens oder eines Keilriemens aufweist oder einen runder Querschnitt hat.

## Claims

1. Lift support means (2; 12) and lift element (1; 11) for driving or deflecting the lift support means (2; 12) in a lift installation, wherein the lift element has at least one contact surface (4; 14) which co-operates with the lift support means (2; 12), **characterised in that** the arithmetic average roughness, as measured in the circumferential direction (A) of the lift element (1; 11), of the contact surface (4; 14) is 0.1 to 0.8 microns.

2. Lift support means (2; 12) and lift support element (1; 11) according to claim 1, **characterised in that** the arithmetic average roughness, as measured in the circumferential direction (A) of the lift element (1; 11), of the contact surface (4; 14) and the average roughness, as measured in the axial direction (B) of the lift element, of the contact surface (4; 14) are different.

3. Lift support means (2; 12) and lift support element (1; 11) according to claim 1 or 2, **characterised in that** a difference more than 0.2 microns is present between the arithmetic average roughness, as measured in circumferential direction (A) of the lift element (1; 11), of the contact surface (4; 14) and the arithmetic average roughness, as measured in axial direction (B) of the lift element (1; 11), of the contact surface (4; 14).

4. Lift support means (2; 12) and lift support element (1; 11) according to any one of claims 1 to 3, **characterised in that** the arithmetic average roughness, as measured in axial direction (B) of the lift element (1; 11), of the contact surface (4; 14) is more than 0.4 microns.

5. Lift support means (2; 12) and lift support element (1; 11) according to any one of claims 1 to 4, **characterised in that** the contact surface (4; 14) is processed by turning or precision turning.

6. Lift support means (2; 12) and lift support element (1; 11) according to any one of claims 1 to 5, **characterised in that** the contact surface (4; 14) has coating, preferably a coating containing chromium.

7. Lift support means (2; 12) and lift support element (1; 11) according to any one of claims 1 to 6, **characterised in that** the lift element (1; 11) is made from a tempering steel and has a hardness of 15 to 30 HRC in the regions of its contact surface.

8. Lift support means (2; 12) and lift support element (1; 11) according to any one of claims 1 to 7, **characterised in that** the lift element (1; 11) forms an integral unit with a drive shaft (13) of a drive unit.

9. Lift support means (2; 12) and lift support element (1; 11) according to any one of claims 1 to 8, **characterised in that** the lift element (1; 11) is constructed for co-operation with at least one lift support means (2; 12) which has the form of a flat belt or a wedge-ribbed belt or a V-belt or has a round cross-section.

## Revendications

1. Elément de suspension d'ascenseur (2, 12) et élément d'ascenseur (1 ; 11) pour entraîner ou dévier l'élément de suspension d'ascenseur (2 ; 12) dans une installation d'ascenseur, étant précisé que l'élément d'ascenseur présente au moins une surface de contact (4 ; 14) qui coopère avec l'élément de suspension (2 ; 12),
**caractérisés en ce que** la valeur de rugosité moyenne arithmétique, mesurée dans le sens circonférentiel (A) de l'élément d'ascenseur (1 ; 11), de la surface de contact (4 ; 14) est de 0,1 à 0,8 micron.

2. Elément de suspension d'ascenseur (2, 12) et élément d'ascenseur (1 ; 11) selon la revendication 1, **caractérisés en ce que** la valeur de rugosité moyenne arithmétique, mesurée dans le sens circonférentiel (A) de l'élément d'ascenseur (1 ; 11), de la surface de contact (4 ; 14) et la valeur de rugosité moyenne, mesurée dans le sens axial (B) de l'élément d'ascenseur, de la surface de contact (4 ; 14) sont différentes.

3. Elément de suspension d'ascenseur (2, 12) et élément d'ascenseur (1 ; 11) selon la revendication 1 ou 2, **caractérisés en ce qu'**il y a entre la valeur de rugosité moyenne arithmétique, mesurée dans le sens circonférentiel (A) de l'élément d'ascenseur (1 ; 11), de la surface de contact (4 ; 14) et la valeur de rugosité moyenne arithmétique, mesurée dans le sens circonférentiel (B) de l'élément d'ascenseur (1 ; 11), de la surface de contact (4 ; 14) une différence de plus de 0,2 micron.

4. Elément de suspension d'ascenseur (2, 12) et élément d'ascenseur (1 ; 11) selon l'une des revendications 1 à 3, **caractérisés en ce que** la valeur de rugosité moyenne arithmétique, mesurée dans le sens axial (B) de l'élément d'ascenseur (1 ; 11), de la surface de contact (4 ; 14) est de plus de 0,4 micron.

5. Elément de suspension d'ascenseur (2, 12) et élément d'ascenseur (1 ; 11) selon l'une des revendications 1 à 4, **caractérisés en ce que** la surface de contact (4 ; 14) est traitée par tournage ou tournage fin ou rectification cylindrique de profil.

6. Elément de suspension d'ascenseur (2, 12) et élément d'ascenseur (1 ; 11) selon l'une des revendications 1 à 5, **caractérisés en ce que** la surface de contact (4 ; 14) présente un revêtement, de préférence un revêtement chromé.

7. Elément de suspension d'ascenseur (2, 12) et élément d'ascenseur (1 ; 11) selon l'une des revendications 1 à 6, **caractérisés en ce que** l'élément d'ascenseur (1 ; 11) est fabriqué à partir d'un acier de traitement et présente dans la zone de sa surface de contact une dureté de 15 à 30 HRC.

8. Elément de suspension d'ascenseur (2, 12) et élément d'ascenseur (1 ; 11) selon l'une des revendications 1 à 7, **caractérisés en ce que** l'élément d'ascenseur (1 ; 11) forme une unité d'une seule pièce avec un arbre d'entraînement (13) d'une unité d'entraînement.

9. Elément de suspension d'ascenseur (2, 12) et élément d'ascenseur (1 ; 11) selon l'une des revendications 1 à 8, **caractérisés en ce que** l'élément d'ascenseur (1 ; 11) est conçu pour coopérer avec au moins un élément de suspension d'ascenseur (2 ; 12) qui a la forme d'une courroie plate ou d'une courroie à nervures cunéiformes ou d'une courroie trapézoïdale ou qui a une section transversale ronde.
